# FASCICULE DE BREVET EUROPEEN

(11) **EP 1 943 395 B1**
(45) Date de publication et mention de la délivrance du brevet: **19.03.2014**
(21) Numéro de dépôt: 06820200.1
(22) Date de dépôt: 12.10.2006
(51) Int. Cl.: E04B 5/40

(54) **COFFRAGE ISOLANT POUR PAROIS EN BETON**
ISOLIERSCHALUNG FÜR BETONWÄNDE
INSULATING FORM FOR CONCRETE WALLS

(30) Priorité: 14.10.2005 EP 05292172
(43) Date de publication de la demande: 16.07.2008
(73) Titulaire: Rockwool International A/S, 2640 Hedehusene (DK)
(72) Inventeur: GHILARDI, Gilles, F-77700 Serris (FR); DUFOSSE, Christophe, F-55800 Nettancourt (FR); FADET, Jean-Pierre, F-59700 Marly (FR); LEBLANC, Olivier, F-55000 Haironville (FR); CARDONA, Frédéric-Jérôme, F-92120 Montrouge (FR)
(74) Mandataire: Plaçais, Jean Yves
(86) Numéro de dépôt international: PCT/FR2006/002299
(87) Numéro de publication internationale: WO 2007/045744

(56) Documents cités:
- EP-A- 0 427 596
- EP-A- 0 562 190
- EP-A- 1 215 346
- WO-A-97/45604
- FR-A- 2 080 643
- FR-A- 2 098 568
- US-A- 3 238 681
- US-B1- 6 298 622

## Description

La présente invention concerne un coffrage isolant pour la construction de parois en béton, telles qu'un plancher, une toiture ou un mur de bâtiment.

Ces éléments de bâtiments peuvent notamment être utilisés pour la construction d'habitations, d'hôtels, d'hôpitaux, de bâtiments industriels ou de parkings, sans pour autant y être limités.

Il est connu, notamment par EP 0 427 596, de réaliser un coffrage pour plancher en béton comprenant une multiplicité de panneaux de laine de roche mutuellement juxtaposés munis d'éléments d'ancrage faisant saillie sur leur face supérieure, et reposant par leur face inférieure sur une table de coffrage constituée de panneaux de bois. Une dalle de béton est coulée sur les panneaux isolants en noyant les éléments d'ancrage pour solidariser les panneaux isolants au béton après durcissement. La table de coffrage est ensuite retirée.

La fabrication, le transport, le montage, le démontage et le nettoyage de la table de coffrage sont des opérations coûteuses. De plus la face inférieure des panneaux de laine de roche, apparente sur le plancher fini, est peu esthétique.

EP 1 215 346 décrit un plancher comprenant notamment une succession de profilés métalliques emboîtés les uns dans les autres et garnis chacun de blocs d'isolant, l'isolation thermique étant complétée par une lame d'air entre le fond du profilé et le bloc d'isolant. Un treillis métallique est fixé sur les profilés, et une dalle de béton est coulée sur l'ensemble. L'isolant est séparé du béton par la lame d'air et c'est le profilé métallique qui est ancré au béton, créant ainsi des ponts thermiques néfastes à l'isolation thermique du plancher.

Le plancher décrit dans EP 1 215 346 peut constituer en particulier un plancher collaborant, c'est-à-dire un plancher dans lequel le coffrage reste à demeure et lui apporte, une fois construit, les propriétés mécaniques en traction et flexion de ses composants en métal, tels que de l'acier galvanisé ou non.

Le but de la présente invention est donc de mettre à disposition un profilé, un panneau isolant et un coffrage intégrant ceux-ci, remédiant aux inconvénients des systèmes de l'art antérieur et permettant en particulier de construire des parois en béton sans créer de ponts thermiques.

À cet effet, un premier objet de la présente invention est constitué par un coffrage pour paroi en béton comprenant une multiplicité de panneaux de matière isolante mutuellement juxtaposés munis d'éléments d'ancrage faisant saillie sur une première face principale, et un support de coffrage rigide recouvrant la face principale opposée des panneaux, formé par des profilés métalliques définissant chacun le fond et les deux côtés d'un canal qui est rempli par au moins un panneau isolant, l'épaisseur de ce dernier étant supérieure à la hauteur du profilé, les profilés étant mutuellement positionnés côte à côte par la coopération de rebords formés sur les deux côtés du canal et logés dans des évidements en forme d'encoches d'une largeur appropriée (dans la direction de l'épaisseur des panneaux) ménagés dans un flanc des panneaux isolants.

Le coffrage selon l'invention peut également comprendre différentes caractéristiques, prises seules ou en combinaison :
- Lesdits panneaux de matière isolante sont en laine de roche.
- Lesdits panneaux de laine de roche ont une masse volumique plus élevée dans une zone superficielle adjacente à leur première face principale que sur le reste de leur épaisseur.
- Le fond du canal est muni de nervures longitudinales raidisseuses et/ou de perforations.
- Les profilés sont réalisés en acier galvanisé.
- Chaque profilé comprend :
   - une plage centrale sensiblement plane formant le fond du canal,
   - deux ailes s'étendant sensiblement perpendiculairement au plan de la plage centrale et formant les côtés du canal,
   - un premier rebord faisant suite à une première aile et tourné en direction de la seconde aile, et
   - un second rebord faisant suite à la seconde aile et tourné à l'opposé de la première aile,
   - la seconde aile et le second rebord d'un profilé étant en appui respectivement sur la première aile et sur le premier rebord du profilé voisin et les profilés comportant des moyens de positionnement mutuel s'opposant à un mouvement relatif perpendiculairement à la plage centrale et/ou à un mouvement relatif perpendiculairement aux ailes.
- Les premier et second rebords s'étendent sensiblement parallèlement au plan de la plage centrale.
- Les moyens de positionnement mutuel comprennent un retour faisant suite au premier rebord, tourné à l'opposé de la seconde aile et formant avec le premier rebord un logement dans lequel s'insère le second rebord du profilé voisin.
- Les moyens de positionnement mutuel comprennent des profils s'interpénétrant, notamment en v, formés sur le premier rebord d'un profilé et sur le second rebord du profilé voisin.
- Pour réaliser un plancher en béton reposant sur des poutres horizontales parallèles, les deux extrémités de chaque profilé s'appuient directement ou indirectement sur deux poutres voisines respectivement.

Un second objet de l'invention est constitué par un module pour la réalisation d'un coffrage tel que défini plus haut, ledit module présentant les caractéristiques de la revendication 11.

Un troisième objet de l'invention est constitué par une paroi de bâtiment comprenant un coffrage tel que défini plus haut et une dalle de béton coulée sur la première face principale des panneaux isolants et noyant lesdits éléments d'ancrage.

Cette paroi en béton pourra notamment être utilisée pour la réalisation d'un plancher, d'une toiture ou d'un mur extérieur ou intéxieur.

La présente description divulgue aussi un profilé métallique et un panneau isolant propres à faire partie du coffrage susmentionné.

Un tel panneau isolant présente dans un de ses flancs un évidement longitudinal en forme d'encoche, le flanc opposé étant sensiblement plat ou présentant lui aussi un évidement longitudinal en forme d'encoche.

D'autres caractéristiques et avantages de l'invention apparaîtront à la lecture de la description qui va suivre, donnée uniquement à titre d'exemple et faite en se référant aux dessins annexés sur lesquels :
- la figure 1 est une vue en coupe d'un profilé selon l'invention,
- la figure 2 est une vue en perspective d'un plancher en béton selon l'invention, en cours de réalisation,
- la figure 3 est une vue schématique en coupe d'un plancher en béton selon l'invention.

Comme on peut le voir sur la figure 1, le profilé 1 selon l'invention comprend une plage centrale 2 sensiblement plane et deux ailes 3 et 4 s'étendant sensiblement perpendiculairement au plan de la plage centrale 2, celle-ci et les ailes 3 et 4 formant respectivement le fond et les côtés d'un canal. La plage centrale 2 est par exemple munie de nervures longitudinales 5, 5' et 5'' ayant des effets raidisseur et esthétique.

Dans un mode de réalisation non représenté, la plage centrale 2 est munie de perforations destinées à favoriser l'action d'absorption acoustique de l'isolant. L'épaisseur du profilé 1 est choisie de manière à préserver sa rigidité malgré la présence des perforations, celles-ci étant en outre de préférence disposées sur une partie seulement de la plage centrale 2, notamment sur certaines des bandes longitudinales définies par les nervures 5, 5' et 5''.

Une première aile 3 du profilé 1 présente une hauteur inférieure à la largeur du profilé 1 et se raccorde à son extrémité à un premier rebord 6 s'étendant sensiblement selon un plan parallèle au plan de la plage centrale 2, et tourné en direction de la seconde aile 4. Un coude relie le premier rebord 6 à un retour 7 tourné à l'opposé de la seconde aile 4, plus éloigné du plan de la plage centrale 2 que le premier rebord 6. Le retour 7 est représenté comme étant parallèle au rebord 6, mais, selon une variante avantageuse, il forme avec ce dernier un angle aigu d'environ 15° par exemple.

Sensiblement à mi-largeur, et entre l'extrémité du retour 7 et l'aile 3 dans la direction de la largeur de la plage centrale 2, le rebord 6 est plié selon un profil en V 8 dont la pointe est orientée vers le bas.

À l'autre extrémité de la plage centrale 2, la seconde âme 4 se raccorde à son extrémité à un second rebord 9 s'étendant sensiblement selon un plan parallèle au plan de la plage centrale 2, et tourné à l'opposé de la première aile 3. Le rebord 9 comporte un profil en V 10 identique à celui du premier rebord.

Le profilé 1 est métallique et de préférence réalisé en acier galvanisé, ce qui permet d'apporter une bonne résistance à la corrosion à l'ensemble. En outre, la face extérieure qui restera apparente présente ainsi un aspect esthétique, ne nécessitant pas obligatoirement de décoration supplémentaire, en fonction de l'usage final de la paroi.

On peut voir sur la figure 2 la façon d'utiliser les profilés selon l'invention pour réaliser un coffrage selon l'invention, puis une paroi en béton selon l'invention, comme un plancher tel que représenté en figure 3.

On voit sur la figure 2 un premier profilé 1 identique à celui décrit en figure 1, ainsi qu'un profilé 20 identique au profilé 1 et comportant notamment une seconde aile 24 et un second rebord 29 identiques à l'aile 4 et au rebord 9.

On introduit tout d'abord un premier panneau de matière isolante I1 à l'intérieur du profilé 1, la hauteur (l'épaisseur) du panneau I1 étant supérieure à la hauteur du premier profilé 1. En outre, un des flancs du panneau I1 a été préalablement entaillé horizontalement à hauteur du premier rebord 6. Le panneau I1 est placé dans le profilé 1 de sorte que le premier rebord 6 du profilé 1 soit entièrement inséré dans l'entaille du panneau I1. Le flanc opposé peut être sensiblement plan, ou présenter une entaille semblable de manière à permettre l'insertion du panneau dans le profilé indifféremment dans un sens ou dans l'autre. Plusieurs panneaux tels que I1 peuvent être alignés de manière jointive sur la longueur du profilé 1, en fonction des longueurs respectives du profilé et des panneaux.

On procède de façon identique avec le second profilé 20 que l'on garnit d'un ou plusieurs panneaux de matière isolante I2. On répète l'opération avec autant de profilés identiques aux profilés 1 et 20 que nécessaire.

Les panneaux I1 et I2 peuvent être tous panneaux isolants rigides, notamment des panneaux en laine minérale telle que laine de roche ou laine de verre, ou des panneaux en matière plastique cellulaire telle que polystyrène ou polyuréthanne. De façon plus particulière, ils peuvent être en laine de roche dont la masse volumique n'est pas uniforme dans l'épaisseur des panneaux et est plus élevée dans une zone adjacente à leur face supérieure, tournée à l'opposé des plages centrales 2, 22, que sur le reste de leur épaisseur.

Les panneaux I1 et I2 comportent sur leur face supérieure des éléments d'ancrage E1, E1'**,** E2, E2' intégrés. Ces éléments d'ancrage sont, par exemple, constitués de ressorts métalliques en spirale. La quantité des éléments d'ancrage dépend de différents paramètres dont la largeur des panneaux I1 et **I2.**

On procède ensuite à l'assemblage des profilés 1 et 20 comme suit. Le second rebord 29 du second profilé 20 est inséré obliquement dans le dièdre aigu formé par le premier rebord 6 et le retour 7 du premier profilé 1, puis on fait pivoter le profilé 20 de manière à amener le rebord 29 en appui sur le rebord 6. Les ailes et les rebords sont dimensionnés de telle sorte que les profils en V 8 et 30 des rebords 6 et 29 des profilés 1 et 20 s'imbriquent l'un dans l'autre tandis que les ailes 3 et 24 sont mutuellement accolées et que les plages centrales 2 et 22 s'étendent sensiblement dans le même plan. Les profils en V 8 et 30 coopèrent alors pour bloquer tout mouvement de translation relatif des profilés 1, 20 dans un plan parallèle à celui des plages centrales 2 et 22, tandis que le rebord 29 est immobilisé perpendiculairement à ce plan dans le logement formé par le rebord 6 et le retour 7.

On voit que les panneaux de laine de roche I1 et I2 forment alors une couche continue au-dessus des profilés 1 et 20, supprimant ainsi toute possibilité de création de ponts thermiques.

Pour terminer la réalisation de la paroi en béton, on place ensuite un treillis métallique T sur des cales d'épaisseur non représentées, avantageusement en matière plastique, qui peuvent être solidaires des éléments d'ancrage E1, E1'**,** E2, E2', comme décrit dans FR 2 624 154 A, ou indépendantes de ceux-ci, ces cales d'épaisseur reposant sur les panneaux I1 et I2 et maintenant le treillis écarté des éléments d'ancrage et à une distance d'environ 3 cm de la surface des panneaux. Ces cales sont de préférence de grande longueur pour répartir le poids des personnes qui circulent sur le treillis pendant les manipulations et éviter ainsi de détériorer la surface des panneaux I1, I2. On coule ensuite la dalle de béton sur l'ensemble. La fonction des éléments d'ancrage E1, E1'**,** E2, E2' est de permettre une liaison solide entre le béton et les panneaux I1 et I2.

On peut voir en figure 3 la structure obtenue en coupe, après coulée du béton B, dans le cas de la réalisation d'un plancher isolant.

De même que le coffrage de plancher classique selon EP 0 427 596, le coffrage métallique selon l'invention repose avant coulée du béton sur des appuis tels que des étais qui seront retirés après durcissement, le coffrage étant alors suspendu à la dalle de béton grâce aux éléments d'ancrage. Toutefois, l'invention permet de réduire le nombre de ces étais, conduisant à une économie supplémentaire. Il suffit ainsi de disposer 3 étais entre deux poutres du plancher distantes de 6 mètres, alors que 6 à 10 étais doivent être alignés sur la même distance dans la technique existante. Le nombre d'étais est encore diminué, soit 1 étai pour un écartement de 6 mètres, lorsque les deux extrémités de chaque profilé s'appuient respectivement sur deux poutres voisines, soit directement, soit indirectement par exemple par l'intermédiaire de cornières fixées aux poutres.

Il est possible si nécessaire de renforcer la liaison entre le béton et les profilés du coffrage selon l'invention en fixant sur ces profilés, par exemple par vissage, des tirants métalliques faisant saillie au-delà des panneaux isolants et noyés dans le béton sur une partie de l'épaisseur de celui-ci, sans affecter de manière notable l'isolation thermique.

## Revendications

1. Coffrage pour paroi en béton comprenant une multiplicité de panneaux de matière isolante (I1,I2) mutuellement juxtaposés munis d'éléments d'ancrage (E1**,** E1', E2, E2') faisant saillie sur une première face principale, et un support de coffrage rigide recouvrant la face principale opposée des panneaux, **caractérisé en ce que** le support de coffrage est formé par des profilés métalliques (1,20) définissant chacun le fond (2) et les deux côtés (3,4) d'un canal qui est rempli par au moins un panneau isolant, l'épaisseur de ce dernier étant supérieure à la hauteur du profilé, les profilés étant mutuellement positionnés côte à côte par la coopération de rebords (6,9) formés sur les deux côtés du canal et logés dans des évidements en forme d'encoches d'une largeur appropriée ménagés dans un flanc des panneaux isolants.

2. Coffrage selon la revendication 1, dans lequel lesdits panneaux de matière isolante (I1,I2) sont en laine de roche.

3. Coffrage selon la revendication 2, dans lequel lesdits panneaux de laine de roche ont une masse volumique plus élevée dans une zone superficielle adjacente à leur première face principale que sur le reste de leur épaisseur.

4. Coffrage selon l'une des revendications précédentes, dans lequel le fond (2) du canal est muni de nervures longitudinales raidisseuses (5,5',5'') et/ou de perforations.

5. Coffrage selon l'une des revendications précédentes, dans lequel les profilés sont réalisés en acier galvanisé.

6. Coffrage selon l'une des revendications précédentes, dans lequel chaque profilé comprend :
- une plage centrale (2) sensiblement plane formant le fond du canal,
- deux ailes (3,4) s'étendant sensiblement perpendiculairement au plan de la plage centrale (2) et formant les côtés du canal,
- un premier rebord (6) faisant suite à une première aile (3) et tourné en direction de la seconde aile (4), et
- un second rebord (9) faisant suite à la seconde aile (4) et tourné à l'opposé de la première aile (3),
- la seconde aile (4) et le second rebord (9) d'un profilé étant en appui respectivement sur la première aile (3) et sur le premier rebord (6) du profilé voisin et les profilés comportant des moyens de positionnement mutuel (7,8,10) s'opposant à un mouvement relatif perpendiculairement à la plage centrale (2) et/ou à un mouvement relatif perpendiculairement aux ailes (3,4).

7. Coffrage selon la revendication 6, dans lequel les premier et second rebords (8,9) s'étendent sensiblement parallèlement au plan de la plage centrale (2).

8. Coffrage selon l'une des revendications 6 et 7, dans lequel les moyens de positionnement mutuel comprennent un retour (7) faisant suite au premier rebord (6), tourné à l'opposé de la seconde aile (4) et formant avec le premier rebord (6) un logement dans lequel s'insère le second rebord (9) du profilé voisin.

9. Coffrage selon la revendication 8, dans lequel les moyens de positionnement mutuel comprennent des profils s'interpénétrant (8,10), notamment en V, formés sur le premier rebord (6) d'un profilé et sur le second rebord (9) du profilé voisin.

10. Coffrage selon l'une des revendications précédentes pour un plancher en béton reposant sur des poutres horizontales parallèles, dans lequel les deux extrémités de chaque profilé s'appuient directement ou indirectement sur deux poutres voisines respectivement.

11. Module pour la réalisation d'un coffrage pour paroi en béton selon l'une des revendication précédentes, comprenant un panneau de matière isolante (I1) muni d'éléments d'ancrage (E1, E1') faisant saillie sur une première face principale, et un profilé métallique (1) définissant le fond (2) et les deux cotés (3,4) d'un canal qui est rempli par le panneau isolant, l'épaisseur de ce dernier étant supérieure à la hauteur du profilé, le profilé étant logé dans un évidement en forme d'encoche d'une largeur appropriée ménagé dans un flanc du panneau isolant et le profilé comprenant en outre des rebords (6, 9) formés sur les deux cotés du canal pour la réalisation dudit coffrage pour paroi en béton par la coopération avec un rebord (6, 9) correspondant d'un autre profilé (20) d'un module identique.

12. Paroi de bâtiment comprenant un coffrage selon l'une des revendications 1 à 10 et une dalle de béton (B) coulée sur la première face principale des panneaux isolants (I1,I2) et noyant lesdits éléments d'ancrage.

## Patentansprüche

1. Schalung für Betonwand mit einer Mehrzahl von Platten aus Dämmmaterial (I1, I2), die zueinander benachbart angeordnet und mit Ankerungselementen (E1, E1', E2, E2') versehen sind, die an einer ersten Hauptseite vorspringen, und einem starren Schalungsträger, der die gegenüberliegende Hauptseite der Platten bedeckt, **dadurch gekennzeichnet, dass** der Schalungsträger durch Metallprofile (1, 20) gebildet ist, die jeweils den Boden (2) und die beiden Seiten (3, 4) eines Kanals bilden, der von wenigstens einer Dämmplatten gefüllt ist, wobei die Dicke der letzteren größer ist als die Höhe des Profils, wobei die Profile zueinander Seite an Seite durch das Zusammenwirken von Rändern (6, 9) positioniert sind, die an den beiden Seiten des Kanals ausgebildet und in Ausnehmungen in Form von Nuten einer geeigneten Breite gebildet sind, die in einer Flanke der Dämmplatten ausgebildet sind.

2. Schalung nach Anspruch 1, bei der die Platten aus Dämmmaterial (I1, I2) aus Steinwolle gebildet sind.

3. Schalung nach Anspruch 2, bei der die Platten aus Steinwolle eine Volumenmasse aufweisen, die in einer Oberflächenzone benachbart ihrer ersten Hauptseite größer ist als im Rest ihrer Dicke.

4. Schalung nach einem der vorhergehenden Ansprüche, bei der der Boden (2) des Kanals mit Versteifungs-Längsrippen (5, 5', 5") und/oder mit Perforationen versehen ist.

5. Schalung nach einem der vorhergehenden Ansprüche, bei der die Profile aus verzinktem Stahl gebildet sind.

6. Schalung nach einem der vorhergehenden Ansprüche, bei der jedes Profil aufweist:
- einen Mittenbereich (2), der im Wesentlichen eben ist, wobei er den Boden des Kanals bildet,
- zwei Flügel (3, 4), die sich im Wesentlichen senkrecht zur Ebene des Mittenbereichs (2) erstrecken und die Seiten des Kanals bilden,
- einen ersten Rand (6), der sich an einem ersten Flügel (3) anschließt und in Richtung des zweiten Flügels (4) gedreht ist, und
- einen zweiten Rand (9), der sich an den zweiten Flügel (4) anschließt und entgegengesetzt zum ersten Flügel (3) gedreht ist,
- wobei der zweite Flügel (4) und der zweite Rand (9) eines Profils in Anlage an den ersten Flügel (3) bzw. in Anlage an den ersten Rand (6) des benachbarten Profils ist, und die Profile gegenseitige Positioniereinrichtungen (7, 8, 10) aufweisen, die einer relativen Bewegung senkrecht zum zentralen Bereich (2) und/oder einer relativen Bewegung senkrecht zu den beiden Flügeln (3, 4) entgegenwirken.

7. Schalung nach Anspruch 6, bei der der erste und der zweite Rand (8, 9) sich im Wesentlichen parallel zur Ebene des zentralen Bereichs (2) erstreckt.

8. Schalung nach Anspruch 6 oder 7, bei der die gegenseitigen Positioniereinrichtungen eine Rückwendung (7) aufweisen, die sich an den ersten Rand (6) anschließt, umgedreht zu dem zweiten Flügel (4) und mit dem ersten Rand (6) eine Aufnahme bildend, in die sich der zweite Rand (9) des benachbarten Profils einfädelt.

9. Schalung nach Anspruch 8, bei der die gegenseitigen Positioniereinrichtungen gegeneinander eindringende Profile (8, 10), insbesondere in V-Form, aufweisen, die an den ersten Rand (6) eines Profils und an den zweiten Rand (9) des benachbarten Profils ausgebildet sind.

10. Schalung nach einem der vorhergehenden Ansprüche, für eine Decke aus Beton, die auf horizontalen parallelen Trägern ruht, bei der beide Enden eines jeden Profils sich direkt oder indirekt auf zwei benachbarten Trägern entsprechend abstützen.

11. Modul für die Herstellung einer Schalung für eine Betonwand nach einem der vorhergehenden Ansprüche, mit einer Platte aus Dämmmaterial (I1), die mit Ankerungselementen (E1, E1') versehen ist, die an einer ersten Hauptseite vorspringen, und einem Metallprofil (1), das den Boden (2) und die beiden Seiten (3, 4) eines Kanals definieren, der von der Dämmplatte gefüllt ist, wobei die Dicke von letzterer größer ist als die Höhe des Profils, wobei das Profil in einer Ausnehmung in Form einer Nut mit einer geeigneten Breite aufgenommen ist, die in einer Flanke der Dämmplatte ausgebildet ist, und das Profil darüber hinaus Ränder (6, 9) aufweist, die an den beiden Seiten des Kanals ausgebildet sind, für die Herstellung der Schalung für eine Betonwand durch das Zusammenwirken mit einem entsprechenden Rand (6, 9) eines anderen Profils (20) eines identischen Moduls.

12. Gebäudewand mit einer Schalung nach einem der Ansprüche 1 bis 10, und einer Platte aus Beton (B), die auf die Hauptseite der Dämmplatten (I1, I2) gegossen wurde und die Ankerungselemente versenken.

## Claims

1. Formwork for concrete walls comprising a multiplicity of panels of insulating material (I1, I2) which are juxtaposed with each other and fitted with anchoring elements (E1, E1', E2, E2') projecting from a first principal surface and a rigid formwork support covering the principal surface opposite of the panels, **characterised in that** the formwork support is formed of metal sections (1, 20) each forming the base (2) and the two sides (3, 4) of a channel which is filled with at least one insulating panel, the thickness of the latter being greater than the height of the section, the sections being mutually positioned alongside each other through cooperation between their edges (6, 9) formed on the two sides of the channel and housed in recesses in the form of notches of appropriate size provided in a side of the insulating panels.

2. Formwork according to claim 1, in which the panels of insulating material (I1, I2) are of rock wool.

3. Formwork according to claim 2, in which the rock wool panels have a bulk density which is higher in a surface zone adjacent to their first principal surface than in the rest of their thickness.

4. Formwork according to any one of the preceding claims, in which the base (2) of the channel is provided with longitudinal stiffening ribs (5, 5', 5") and/or perforations.

5. Formwork according to any one of the preceding claims, in which the sections are made of galvanised steel.

6. Formwork according to any one of the preceding claims, in which each section comprises:
- a central substantially flat portion (2) forming the base of the channel,
- two leaves (3, 4) extending substantially perpendicular to the plane of the central portion (2) forming the sides of the channel,
- a first edge (6) continuing on from a first leaf (3) and turned in the direction of the second leaf (4), and
- a second edge (9) continuing on from the second leaf (4) and facing opposite the first leaf (3),
- the second leaf (4) and the second edge (9) of a section bearing against the first leaf (3) and the first edge (6) of the neighbouring section respectively and the sections having mutual positioning means (7, 8, 10) preventing relative movement perpendicular to the central portion (2) and/or relative movement perpendicular to the leaves (3, 4).

7. Formwork according to claim 6, in which the first and second edge (8, 9) extend substantially parallel to the plane of the central portion (2).

8. Formwork according to either of claims 6 or 7, in which the mutual positioning means comprise a return (7) continuing on from the first edge (6) turned to face the second leaf (4) and forming a housing together with the first edge (6) in which the second edge (9) of the neighbouring section is inserted.

9. Formwork according to claim 8, in which the mutual positioning means comprise interpenetrating particularly V-shaped sections (8, 10) formed on the first edge (6) of a section and on the second edge (9) of the neighbouring section.

10. Formwork according to any one of the preceding claims for a concrete floor resting on horizontal parallel beams in which the two extremities of each section bear directly or indirectly on two neighbouring beams respectively.

11. Module for the production of formwork for a concrete wall according to any one of the preceding claims, comprising a panel of insulating material (I1) fitted with anchoring elements (E1, E1') projecting from a first principal surface, and a metal section (1) forming the base (2) and the two sides (3, 4) of a channel which is filled by the insulating panel, the thickness of the latter being greater than the height of the section, the section being housed in a notch-shaped recess of appropriate size provided in a side of the insulating panel and the section further comprising edges (6, 9) formed on the two sides of the channel to form the formwork for a concrete wall by acting together with a corresponding edge (6, 9) of another section (20) of an identical module.

12. Building wall comprising formwork according to any one of claims 1 to 10 and a concrete slab (B) cast on the first principal surface of the insulating panels (I1, I2) and embedding the anchoring elements.
